# EUROPÄISCHE PATENTSCHRIFT

(11) **EP 1 881 149 B1**
(45) Veröffentlichungstag und Bekanntmachung des Hinweises auf die Patenterteilung: **01.06.2016**
(21) Anmeldenummer: 07112867.2
(22) Anmeldetag: 20.07.2007
(51) Int. Cl.: E06B 9/50

(54) **Halter zum Befestigen einer Verschattungsanlage sowie Verschattungsanlage mit einem solchen Halter**
Support for attaching a screening device and screening device with such a support
Support destiné à la fixation d'une installation d'ombrage et installation d'ombrage dotée d'un tel support

(30) Priorität: 21.07.2006 DE 102006034298
(43) Veröffentlichungstag der Anmeldung: 23.01.2008
(73) Patentinhaber: Hunter Douglas Industries Switzerland GmbH, 6006 Luzern (CH)
(72) Erfinder: AUFDERHEIDE, Detlef, 27607 Langen (DE)
(74) Vertreter: Tappe, Udo

(56) Entgegenhaltungen:
- DE-A1- 10 351 336
- DE-A1- 19 711 311
- US-A- 2 013 500
- US-A1- 2005 183 835

## Beschreibung

Die Erfindung betrifft einen Halter zum Befestigen einer Verschattungsanlage, insbesondere eines Rollos, an einer Wand oder Zimmerdecke, mit einem Grundkörper und einer Lagerbuchse zum Aufstecken auf eine Wickelwelle, wobei der Grundkörper und die Lagerbuchse relativ zueinander verschieblich ausgebildet sind. Des weiteren betrifft die Erfindung eine Verschattungsanlage, insbesondere Rollo mit einem solchen Halter.

Ein solcher Halter und eine solche Verschattungsanlage sind aus der US 2 013 500 A, DE 103 51 336 A1 und US 2005/183835 A1 bekannt.

Ein solcher Halter und eine solche Verschattungsanlage sind aus der WO 2004/101941 A1 bekannt. Der Halter besteht im wesentlichen aus einem abgewinkelten Blech- oder Kunststoffprofil, von welchem der eine Schenkel an der Wand oder Zimmerdecke angeschraubt und an dem anderen Schenkel das Rollo befestigt wird. Um den Halter an der Wand oder Zimmerdecke anschrauben zu können, sind Bohrungen vorgesehen, durch welche eine Schraube durchgesteckt werden kann. Allerdings kommt es beim Bohren der Bohrungen in der Wand oder Zimmerdecke häufig zu einem Verlaufen des Bohrers, so daß die Bohrungen für die Schraube in der Wand oder Zimmerdecke nicht exakt positioniert sind. Dieses führt dazu, daß der Halter ebenfalls ungenau positioniert ist und dadurch bedingt das Rollo schief hängt. Gleiches gilt bei einer schiefen Zimmerdecke.

Um dieses auszugleichen, sind die Halter nach der WO 2004/101941 A1 mit einem sehr viel größeren Durchmesser als dem Durchmesser des Schraubenkopfes ausgebildet. In diese Bohrung wird ein Rändelrad eingesetzt, welches ein Langloch aufweist. Durch Drehen des Rändelrades innerhalb der Bohrung läßt sich jede beliebige Orientierung des Langlochs einstellen und so eine exakte Positionierung des Halters an der Wand oder Zimmerdecke einstellen. Nachteilig bei diesem Halter ist jedoch, daß bei einem Anschrauben des Halters unter eine schiefe Zimmerdecke kein Ausgleich möglich ist.

Durch offenkundige Vorbenutzung der Firma Dalex aus Italien ist ein Halter bekannt, der den vorstehend beschriebenen Nachteil dadurch vermeidet, daß der Halter aus einem Grundkörper und einer Lagerbuchse besteht, die schwenkbar zueinander ausgebildet sind. Die Lagerbuchse, in welcher die Rollowelle befestigt ist, läßt sich gegenüber dem an einer Wand oder Zimmerdecke bzw. in einer daran befestigten Kassette verschwenken und so eine exakte Positionierung der Welle erreichen. Nachteilig bei diesem Halter ist seine vergleichsweise komplizierte Handhabung. Darüber hinaus ist der Halter bei einer Montage nahe einer Wand oder innerhalb einer Fensternische nur schwer zugänglich, um die eingestellte Position zwischen Grundkörper und Lagerbuchse festzusetzen.

Aus der DE 197 11 311 A1 ist eine Halterung für einen Rolladen oder ein Rolltor bekannt, bei dem ein Grundkörper und ein Lager in eine Richtung relativ zueinander verschieblich sind, welche um einen von 90° verschiedenen Winkel zur Ebene der Wand oder Deck geneigt ist.

Hiervon ausgehend liegt der Erfindung das Problem zugrunde, einen Halter und eine Verschattungsanlage der eingangs genannten Art derart weiterzubilden, daß der Halter bei einer Montage nahe einer Wand oder innerhalb einer Fensternische leicht zugänglich ist.

Zur Lösung dieses Problems ist der erfindungsgemäße Halter dadurch gekennzeichnet, daß ein Winkelstück vorgesehen ist, das einen Schenkel zum Anschrauben an einer Wand oder Decke und einen anderen Schenkel hat, an dem eine nach innen um etwa 90° umgebogene Fahne zum Aufnehmen eines Aufnahmestückes der Lagerbuchse angeordnet ist, daß der Grundkörper und die Lagerbuchse in eine Richtung relativ zueinander verschieblich sind, welche um einen von 90° verschiedenen Winkel, insbesondere um 45°, zur Ebene der Wand oder Decke geneigt ist, wobei der Grundköper und die Lagerbuchse mittels eines Gewindebolzens relativ zueinander verschieblich sind, und der Grundkörper und/oder die Lagerbuchse jeweils einen zum Gewindebolzen korrespondierenden Gewindeabschnitt aufweisen, derart, daß durch Drehen des Gewindebolzens der Grundkörper und die Lagerbuchse relativ zueinander verschoben werden. Die erfindungsgemäße Verschattungsanlage weist zur Lösung dieses Problems einen solchen Halter auf.

Durch die verschiebliche Ausbildung sind der Grundkörper und die Lagerbuchse für den Bediener leichter zugänglich, so daß er den Halter leichter justieren kann. Dieses ist der Fall, weil der Grundkörper und die Lagerbuchse in einer Richtung relativ zueinander verschieblich sind, welche um einen von 90° verschiedenen Winkel, insbesondere um 45°, zur Ebene der Wand oder Decke geneigt ist. Hierdurch ist der Halter unabhängig davon, ob der Halter an einer Wand oder Decke montiert ist und unabhängig davon, ob er an der linken oder rechten Seite der Verschattungsanlage angeordnet ist, leicht zugänglich.

Um ein einfaches und exaktes Einstellen des Halters zu ermöglichen, ist vorgesehen, daß der Grundkörper und die Lagerbuchse mittels eines Gewindebolzens relativ zueinander verschieblich sind. Der Bediener braucht also nur mit einem geeigneten Werkzeug den Gewindebolzen verdrehen und verschiebt dadurch Lagerbuchse und Grundkörper relativ zueinander.

Erfindungsgemäß weisen der Grundkörper und/oder die Lagerbuchse zu diesem Zweck jeweils einen zum Gewindebolzen korrespondierenden Gewindeabschnitt auf. Diese können an einander gegenüberliegenden Seiten des Gewindebolzens angeordnet sein, so daß sich eine besonders platzsparende Konstruktion ergibt. Ist nur am Grundkörper bzw. der Lagerbuchse ein zum Gewindebolzen komplementärer Gewindeabschnitt angeordnet, kann an dem jeweils anderen Teil, also der Lagerbuchse bzw. dem Gewindebolzen, ein (anderes) Führungsmittel für den Gewindebolzen vorgesehen sein. Nach einer konkreten konstruktiven Ausgestaltung ist der Gewindeabschnitt am Grundkörper angeordnet, während die Lagerbuchse Stege aufweist, welche in umlaufende Rillen am Gewindebolzen eingreifen.

Die Erfindung wird nachfolgend anhand eines in der Zeichnung dargestellten Ausführungsbeispiels näher erläutert In der Zeichnung zeigen:
- Fig. 1: einen Halter mit einem Abschnitt einer Wickelwelle in teildemontiertem Zustand in perspektivischer Darstellung,
- Fig. 2: den Halter gemäß Fig. 1 in einer um 180° verdrehten, perspektivischen Darstellung,
- Fig. 3: Grundkörper und Lagerbuchse des Halters gemäß Fig. 1 in Draufsicht in einer ersten Stellung,
- Fig. 4: Grundkörper und Lagerbuchse des Halters gemäß Fig. 1 in einer zweiten Stellung,
- Fig. 5: Grundkörper und Lagerbuchse gemäß Fig. 1 in Draufsicht in einer weiteren Stellung.
- Fig. 6: einen Querschnitt von Grundkörper und Lagerbuchse des Halters gemäß Fig.1.
- Fig. 7: den Halter gemäß Fig. 1 in perspektivischer Explosionsdarstellung.

Der Halter nach dem gezeigten Ausführungsbeispiel weist ein Winkelstück 10 auf, welches in der üblichen Weise mit einem Schenkel 11 an einer Wand oder Zimmerdecke angeschraubt werden kann. Hier kann insbesondere auch der in der WO 2004/101941 A1 gezeigte Halter vorteilhaft eingesetzt werden, weswegen der Schenkel 11 vorliegend relativ große Bohrungen 12 aufweist.

An dem anderen Schenkel 13 ist eine nach innen um etwa 90° umgebogene Fahne 14 angeordnet, die zur Aufnahme eines Aufnahmestücks 15 dient. Das Aufnahmestück 15 ist zu diesem Zweck U-förmig ausgebildet und weist einen zur Fahne 14 korrespondierenden Schlitz 16 auf, in den die Fahne 14 eingeschoben wird. Hier wird die Fahne 14 durch einen Splint 17 gegen Herausrutschen gesichert (Fig. 6).

Der Halter weist weiterhin einen Grundkörper 18 und eine Lagerbuchse 19 auf, auf welche die Wickelwelle 20, gegebenenfalls mittels einer Zwischenbuchse 21 (Fig. 7), aufgesteckt wird.

Wie insbesondere aus den Fig. 3 bis 6 gut zu erkennen ist, ist die Lagerbuchse 19 verschieblich auf dem Grundkörper 18 geführt. Die Lagerbuchse 19 weist zu diesem Zweck eine U-förmige Führung 22 auf, in welcher der Grundkörper 18 verschieblich geführt ist Die Führung 22 ist dabei so orientiert, daß sie im montierten Zustand des Halters um etwa 45° zur Ebene der Wand oder Zimmerdecke, an welcher der Halter montiert wird, geneigt ist. Auf diese Weise wird durch Verschieben der Lagerbuchse 19 auf dem Grundkörper 18 die Lagerbuchse 19 nicht nur nach unten oder oben bzw. von der Wand weg oder auf diese zu, sondern immer in beiden Richtungen verschoben. Um dieses auszugleichen, ist der Grundkörper 19 verschieblich auf dem Aufnahmestück 15 geführt, indem er das Aufnahmestück 15 mit einem ebenfalls einseitig offenen, U-förmigen Schlitz umgreift. Die Fig. 3 bis 5 zeigen drei unterschiedliche Stellungen der Lagerbuchse 19 gegenüber dem Grundkörper 18, wobei Fig. 3 eine erste, obere Endstellung, Fig. 4 eine mittlere "Ziffer O"-Stellung und Fig. 5 eine untere Endstellung zeigt. An der Lagerbuchse 19 sind zu diesem Zweck drei Markierungen 24 für die jeweiligen Stellungen gezeigt, welche mittels eines Indexpfeiles 25 an dem Grundkörper 18 abgelesen werden können.

Um die jeweilige Relativposition der Lagerbuchse 19 gegenüber dem Grundkörper 18 einzustellen, dient ein Gewindebolzen 26, welcher nach Art einer Madenschraube ausgebildet ist Der Grundkörper 18 weist ein zu dem Gewinde des Gewindebolzens 26 korrespondierenden Gewindeabschnitt 27 auf, welcher an einer Kante des Grundkörpers 18 angeordnet ist, welcher einer Innenflanke der Führung 22 zugewandt ist An dieser Innenwandung der Führung 22 sind Stege 28 angeordnet, welche in umlaufende Rillen 29 am Gewindebolzen 26 eingreifen. Wie insbesondere in Fig. 6 gut zu erkennen ist, ist an beiden Stirnseiten des Gewindebolzens 26 ein Innensechskant 30 vorgesehen, in welchen ein Imbusschlüssel 31 eingesteckt werden kann. Auf diese Weise läßt sich der Gewindebolzen 26 von beiden Seiten betätigen. Durch Drehen des Gewindebolzens 26 mittels des Imbusschlüssels 31 wird nun die Lagerbuchse 19 zusammen mit dem Gewindebolzen 26 auf dem Grundkörper 18 verschoben. Damit Grundkörper 18 und Lagerbuchse 19 in ihrer jeweils eingestellten Position auch fixiert bleiben, ist eine hinreichend große Reibung zwischen der Führung 22 und dem Grundkörper 18 vorgesehen und/oder das Gewinde des Gewindebolzens 26 und entsprechend auch der Gewindeabschnitt 27 selbsthemmend ausgelegt.

Alternativ zu dem vorstehend anhand der Zeichnung beschriebenen Ausführungsbeispiel kann selbstverständlich der Gewindeabschnitt 27 auch der Führung 22 anstatt dem Grundkörper 18 zugeordnet sein. Ferner ist es auch möglich, sowohl die Führung 22 als auch den Grundkörper 18 mit einem Gewindeabschnitt zu versehen.

Dadurch, daß der Splint 17 in entsprechende Aufnahmen an der Lagerbuchse 19 eingesteckt wird und das Aufnahmestück 15 zusammen mit der Fahne 14 seitlich gegen den Splint 17 stößt, ist immer auch die Lagerbuchse 19 exakt zur Längsmittelachse 32 des Winkelstücks 10 positioniert.

### Bezugszeichenliste:

- 10: Winkelstück
- 11: Schenkel
- 12: Bohrung
- 13: Schenkel
- 14: Fahne
- 15: Aufnahmestück
- 16: Schlitz
- 17: Splint
- 18: Grundkörper
- 19: Lagerbuchse
- 20: Wickelwelle
- 21: Zwischenbuchse
- 22: Führung
- 24: Markierung
- 25: Indexpfeil
- 26: Gewindebolzen
- 27: Gewindeabschnitt
- 28: Steg
- 29: Rille
- 30: Innensechskant
- 31: Imbusschlüssel
- 32: Längsmittelachse

## Patentansprüche

1. Halter zum Befestigen einer Verschattungsanlage, insbesondere eines Rollos, an einer Wand oder Zimmerdecke, mit einem Grundkörper (18) und einer Lagerbuchse (19) zum Aufstecken auf eine Wickelwelle (20), wobei der Grundkörper (18) und die Lagerbuchse (19) relativ zueinander verschieblich ausgebildet sind, **dadurch gekennzeichnet, daß**
- ein Winkelstück (10) vorgesehen ist, das einen Schenkel (11) zum Anschrauben an einer Wand oder Decke und einen anderen Schenkel (13) hat, an dem eine nach innen um etwa 90° umgebogene Fahne (14) zum Aufnehmen eines Aufnahmestückes (15) der Lagerbuchse (19) angeordnet ist,
- der Grundkörper (18) und die Lagerbuchse (19) in eine Richtung relativ zueinander verschieblich sind, welche um einen von 90° verschiedenen Winkel, insbesondere um 45°, zur Ebene der Wand oder Decke geneigt ist, wobei der Grundköper (18) und die Lagerbuchse (19) mittels eines Gewindebolzens (26) relativ zueinander verschieblich sind, und der Grundkörper (18) und/oder die Lagerbuchse (19) jeweils einen zum Gewindebolzen (26) korrespondierenden Gewindeabschnitt (27) aufweisen, derart, daß durch Drehen des Gewindebolzens (26) der Grundkörper (18) und die Lagerbuchse (19) relativ zueinander verschoben werden.

2. Halter nach Anspruch 1, **dadurch gekennzeichnet, daß** die Lagerbuchse (19) bzw. der Grundkörper (18) ein mit dem Gewindebolzen (26) korrespondierendes anderes Führungsmittel aufweist.

3. Halter nach Anspruch 2, **dadurch gekennzeichnet, daß** der Grundkörper (18), den Gewindeabschnitt (27) aufweist, während als anderes Führungsmittel Stege (28) an der Lagerbuchse (19) in Rillen (29) am Gewindebolzen (26) geführt sind.

4. Verschattungsanlage, insbesondere Rollo, mit einem Halter nach einem der vorstehenden Ansprüche.

## Claims

1. Bracket for attaching a shading unit, especially a blind, on a wall or ceiling, with a base plate (18) and a bearing bushing (19) for attaching to a winding shaft (20), wherein the base plate (18) and the bearing bushing (19) are designed to be moveable relative to one another, **characterised in that**
- an angled piece (10) is provided that has an arm (11) for screwing on a wall or ceiling and another arm (13), on which is arranged a vane (14) that is folded inwards by about 90° in order to receive a seat bearing (15) of the bearing bushing (19),
- the base plate (18) and the bearing bushing (19) can be moved relative to one another in a direction that is inclined at an angle to the plane of the wall or ceiling which differs from 90°, in particular about 45°, wherein the base plate (18) and the bearing bushing (19) can be moved relative to one another by means of a threaded bolt (26), and the base plate (18) and/or the bearing bushing (19) each have a threaded section (27) that corresponds to the threaded bolt (26), such that the base plate (18) and the bearing bushing (19) are moved relative to one another by turning the threaded bolt (26).

2. Bracket according to claim 1, **characterised in that** the bearing bushing (19) or the base plate (18) possesses another guide means that corresponds with the threaded bolt (26).

3. Bracket according to claim 2, **characterised in that** the base plate (18) possesses the threaded section (27), whereas as the other guide means bars (28) on the bearing bushing (19) are guided into grooves (29) on the threaded bolt (26).

4. Shading unit, especially roller blinds, with a bracket according to one of the preceding claims.

## Revendications

1. Support à fixer une installation de protection solaire, en particulier d'un store, à un mur ou un plafond, comprenant un corps de base (18) et un coussinet (19) destiné à être embroché sur un arbre d'enroulement (20), dans lequel ledit corps de base (18) et ledit coussinet (19) sont configuré pour un déplacement de l'un par rapport à l'autre, **caractérisé en ce**
- **qu'**une pièce angulaire (10) est prévue, qui est munie d'une branche (11) pour le fixage par vissage à un mur ou un plafond et une autre branche (13), à laquelle este disposé une lame (14) repliée vers l'intérieur par 90° environ à recevoir une pièce réceptrice (15) dudit coussinet (19),
- **que** ledit corps de base (18) et ledit coussinet (19) sont déplaçable l'un par rapport à l'autre en une direction, qui est inclinée par un angle différent de 90°, en particulier par 45°, par rapport au plan du mur ou du plafond, audit corps de base (18) et audit coussinet (19) étant déplaçable l'un par rapport à l'autre moyennant un boulon fileté (26), et audit corps de base (18) et/ou ledit coussinet (19) comprenant une section filetée (27) respective en correspondance avec ledit boulon fileté (26), d'une telle façon, que ledit corps de base (18) et ledit coussinet (19) sont déplacés l'un par rapport à l'autre par une rotation dudit boulon fileté (26).

2. Support selon la revendication 1, **caractérisé en ce que** ledit coussinet (19) ou respectivement ledit corps de base (18) comprend un autre moyen de guidage, qui correspond audit boulon fileté (26).

3. Support selon la revendication 2, **caractérisé en ce que** ledit corps de base (18) comprend ladite section filetée (27), pendant que des entretoises (28) sont guidées audit boulon fileté (26), dans des rainures (29) audit coussinet (19), en tant que ledit autre moyen de guidance

4. Installation de protection solaire, en particulier un store, comprenant un support selon une quelconque des revendications précédentes.
